# EUROPÄISCHE PATENTSCHRIFT

(11) **EP 1 653 031 B1**
(45) Veröffentlichungstag und Bekanntmachung des Hinweises auf die Patenterteilung: **11.06.2014**
(21) Anmeldenummer: 05018881.2
(22) Anmeldetag: 31.08.2005
(51) Int. Cl.: E05D 7/04, E05D 15/26, E05D 5/08

(54) **Falttürenscharnier**
Folding door hinge
Charnière de porte pliante

(30) Priorität: 28.10.2004 AT 18152004
(43) Veröffentlichungstag der Anmeldung: 03.05.2006
(73) Patentinhaber: Julius Blum GmbH, 6973 Höchst (AT)
(72) Erfinder: Hofer, Claus, 6972 Fussach (AT)
(74) Vertreter: Hofinger, Stephan

(56) Entgegenhaltungen:
- EP-A2- 1 367 203
- DE-C1- 10 210 017
- DE-U1- 9 203 048
- FR-A- 2 368 596
- FR-A- 2 829 792

## Beschreibung

Die vorliegende Erfindung betrifft ein Falttürenscharnier für bewegbare Möbelteile, mit mindestens einem als Scharnierarm ausgebildeten Anschlagteil, wobei der Scharnierarm einen ersten Bereich zur Befestigung an einem Möbelteil und einen demgegenüber abgewinkelten und längenverstellbaren zweiten Bereich aufweist, wobei der zweite Bereich des Scharnierarmes zwei gegeneinander verschiebbare Scharnierarmteile aufweist.

Falttürenscharniere werden dazu eingesetzt, zwei bewegbare Möbelteile, welche zum Beispiel die Tür im Bereich einer zurückspringenden Ecke einer Einbauküche oder dergleichen bilden, schwenkbar zu verbinden. Sie sind daher dazu geeignet, einen überstumpfen Winkel zu übergreifen. Um ein Falttürenscharnier für verschiedene Paneldicken der Möbelteile verwenden zu können, ist bereits eine so genannte Schrägverstellung bekannt. Diese ist beim Stand der Technik in dem abgewinkelten längenverstellbaren zweiten Bereich des Anschlagteiles als eine Kombination von Langloch und Klemmschraube ausgeführt. In dem Langloch müssen feine Verzahnungen vorgesehen sein, damit die Arretierung stabil aufrechterhalten werden kann. Für eine Verstellung muss die Klemmschraube zuerst gelöst werden, dann die Verstellung vorgenommen und anschließend die Klemmschraube wieder angezogen werden. Dies ist sehr aufwendig. Darüber hinaus müssen in der Regel gleichzeitig mindestens zwei Scharniere in gleicher Weise eingestellt werden, was durch die Notwendigkeit des Lösens der Klemmschrauben zu einem labilen Zwischenzustand führt. Ein weiterer Nachteil besteht darin, dass durch die Notwendigkeit der Verzahnung im Langloch eine stufenlose Verstellung nicht möglich ist.

Solche gattungsgemäßen Falttürenscharniere sind beispielsweise in der EP 0 463 439 A1 der Anmelderin sowie in der DE 92 03 048 U1 beschrieben.

Aufgabe der Erfindung ist es daher, die geschilderte Schrägverstellung für Falttürenscharniere dahingehend zu verbessern, dass eine möglichst einfache und stufenlose Verstellung möglich ist.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Durch die Übertragungseinrichtung zur Umwandlung einer Drehbewegung in eine Längsbewegung ist es zur Schrägverstellung nicht mehr notwendig, eine Klemmschraube zu lösen und wieder anzuziehen. Das Falttürenscharnier sowie die daran befestigten Möbelteile bleiben während des gesamten Verstellvorgangs in einer stabilen Lage zueinander. Darüber hinaus ermöglicht die erfindungsgemäße Übertragungseinrichtung auch eine stufenlose Schrägverstellung. Hierbei ist es besonders günstig, wenn die Übertragungseinrichtung selbsthemmend ausgebildet ist, sie also ohne weiteres Zutun in jeder einmal eingestellten Stellung verbleibt. Die Übertragungseinrichtung ist günstigerweise direkt im zweiten Bereich des Anschlagteiles angeordnet, in dem die Längenverstellung auch vorgenommen werden soll.

Verschiedene Ausgestaltungsformen sowie weitere Vorteile der Erfindung werden anhand der beigelegten Figuren erläutert. Dabei zeigen:
- Fig. 1: eine typische Einbausituation für ein Falttürenscharnier,
- Fig. 2 bis 5: ein Ausführungsbeispiel der Erfindung,

Fig. 1 zeigt einen Eckschrank 16, dessen zurückspringende Ecke 29 von den bewegbaren Möbelteilen 4 und 11 verschließbar ist. Zwischen diesen beiden Möbelteilen ist hierzu im Bereich A ein Falttürenscharnier angeordnet. Dies verbindet die beiden Möbelteile 4 und 11 derart miteinander, dass bei Montage der Anschlagteile 1 und 10 des Falttürenscharniers auf den jeweiligen Rückseiten 12 und 13 der Möbelteile 4 und 11 die den Rückseiten 12 und 13 gegenüberliegenden Frontseiten 14 und 15 der Möbelteile 4 und 11 in zumindest einer Endlage, hier der Schließstellung, einen Winkel α von im Wesentlichen 90° miteinander einschließen. Bei anders geformten Eckschränken 16 oder dergleichen kann auch ein anderer Winkel kleiner 180° zwischen den beiden Frontseiten 14 und 15 vorgesehen sein. Im Vergleich der Figuren 2 und 3 ist die wesentliche Aufgabe der Schrägverstellung gezeigt. So kann mittels der Schrägverstellung der Abstand der Möbelteile 4 und 11 zueinander eingestellt werden um damit zum Beispiel eine Anpassung an verschiedene Paneeldicken der Möbelteile zu ermöglichen. Fig. 3 zeigt, wenn auch in einer perspektivischen Darstellung, den Winkel α zwischen den Fronten 14 und 15 der Möbelteile 4 und 11.

In diesem Ausführungsbeispiel als Anschlagteile der Scharnierarm 1 und der Scharniertopf 10 vorgesehen. Die schwenkbare Verbindung zwischen Scharnierarm und -topf bzw. den Anschlagteilen kann, wie beim Stand der Technik bekannt, ausgeführt werden. Der Scharnierarm 1 kann wie in diesem Ausführungsbeispiel auf eine Grundplatte 17 aufklipsbar sein. Diese Ausgestaltungsformen der Anschlagteile sind jedoch nur als Beispiele anzusehen. Wesentlich für ein Falttürenscharnier ist, dass ein Anschlagteil - hier der Scharnierarm 1 - einen ersten Bereich 2 zur Befestigung an einem Möbelteil 4 oder dergleichen und einen demgegenüber abgewinkelten zweiten Bereich 3 aufweist, welcher wiederum längenverstellbar ist. Die Längenverstellung des Bereiches 3 wird durch die erfindungsgemäße Übertragungseinrichtung 5 zur Umwandlung einer Drehbewegung in eine Längsbewegung erreicht.

Die Übertragungseinrichtung 5 weist im Ausführungsbeispiel gemäß den Fig. 2 bis 5 als einen wesentlichen Bauteil eine spiralförmige Kulisse 6 auf. Der zweite Bereich 3 des Anschlagteiles 1 ist zweiteilig aufgebaut. Er weist zwei gegeneinander verschiebbare, im Wesentlichen U-förmige Profile 3' und 3" auf. Im Bauteil 3" sind zwei Führungsschlitze 22, in die die Führungsstifte 23 des Bauteils 3' eingreifen, angeordnet. In fertig montierter Anordnung sind so die beiden Bauteile 3' und 3" entlang der Führungsschlitze 22 gegeneinander verschiebbar, was eine Voraussetzung für die Längenverstellung im Bereich 3 des Anschlagteiles 1 ist. Um die gewünschte stufenlose und sehr einfach durchzuführende Längenverstellung erfindungsgemäß zu ermöglichen, greift in diesem Ausführungsbeispiel die in dem Führungsgehäuse 19 des Bauteils 3' gelagerte spiralförmige Kulisse 6 in die am Bauteil 3" vorgesehene Verzahnung 20 ein. Gedreht wird die spiralförmige Kulisse 6 mit Hilfe der Schlitze 18, in die zum Beispiel ein Schraubendreher eingeführt werden kann. Durch die Drehung der spiralförmigen Kulissen 6 in der Verzahnung 20 werden die beiden Bauteile 3' und 3" relativ zueinander verschoben. Um diese Art der Längen- bzw. Schrägverstellung genau vornehmen zu können, kann zusätzlich eine Markierung 21, zum Beispiel am Bauteil 3", vorgesehen sein. In Fig. 4 ist der Bereich 3 im Ausschnitt H geschnitten dargestellt. Fig. 4a zeigt eine Ansicht von unten auf die spiralförmigen Kulissengänge 30 mit denen die spiralförmige Kulisse 6 in die Verzahnung 20 eingreift. Eine selbsthemmende Ausbildung dieses Ausführungsbeispiels kann durch einen entsprechend engen Sitz der beiden Bauteile 3' und 3" aufeinander im Zusammenspiel mit der spiralförmigen Kulisse 6 selbst erreicht werden. Die Abwinkelung zwischen dem ersten Bereich 2 und dem zweiten Bereich 3 des Anschlagteils 1 beträgt hier im Wesentlichen 45°. Es können aber auch andere Winkel, zum Beispiel zwischen 40° und 50°, vorgesehen sein.

Das Ausführungsbeispiel ist günstigerweise durch einen entsprechend engen Sitz der Bauteile 3' und 3" aufeinander und die damit verbundene Reibung selbsthemmend ausgeführt. Die einmal mittels der Übertragungseinrichtung 5 zur Umwandlung einer Drehbewegung in eine Längsbewegung eingestellte Länge des zweiten Bereiches 3 bleibt dann unverändert bis zur nächsten gezielten Verstellung erhalten.

## Patentansprüche

1. Falttürenscharnier für bewegbare Möbelteile (4, 11), mit mindestens einem als Schamierarm ausgebildeten Anschlagteil (1), wobei der Scharnierarm (1) einen ersten Bereich (2) zur Befestigung an einem Möbelteil (4) und einen demgegenüber abgewinkelten und längenverstellbaren zweiten Bereich (3) aufweist, wobei der erste und der zweite Bereich (2, 3) einen Winkel zwischen 40° und 50°, insbesondere von im Wesentlichen 45°, miteinander einschließen, wobei der zweite Bereich (3) des Scharnierarmes (1) zwei gegeneinander verschiebbare Bauteile (3', 3") aufweist, **dadurch gekennzeichnet, dass** das Falttürenscharnier zur Längenverstellung des zweiten Bereiches (3) eine Übertragungseinrichtung (5) mit einer Aufnahme (18, 18') für ein Betätigungswerkzeug aufweist, wobei durch Drehung der Aufnahme (18, 18') mittels des Betätigungswerkzeuges die beiden Bauteile (3', 3") gegeneinander linear verschiebbar sind, wobei die Übertragungseinrichtung (5) eine an einem Bauteil (3') angeordnete, spiralförmige Kulisse (6) aufweist, welche durch Drehung der Aufnahme (18, 18') verdrehbar ist und welche in eine am anderen Bauteil (3") vorgesehene Verzahnung (20) eingreift.

2. Falttürenscharnier nach Anspruch 1, **dadurch gekennzeichnet, dass** die Übertragungseinrichtung (5) selbsthemmend ausgebildet ist.

3. Falttürenscharnier nach einem der Ansprüche 1 oder 2, **dadurch gekennzeichnet, dass** die Übertragungseinrichtung (5) im zweiten Bereich (3) des Anschlagteiles (1) angeordnet ist.

4. Falttürenscharnier nach einem der Ansprüche 1 bis 3 mit einem als Scharnierarm (1) und einem als Scharniertopf (10) ausgebildeten Anschlagteil, **dadurch gekennzeichnet, dass** es dazu geeignet ist, zwei zueinander bewegliche Möbelteile (4, 11) miteinander derart zu verbinden, dass bei Montage des Scharnierarmes (1) und des Scharniertopfes (10) auf den jeweiligen Rückseiten (12, 13) der Möbelteile (4, 11) die den Rückseiten (12, 13) gegenüber liegenden Frontseiten (14, 15) der Möbelteile (4, 11) in zumindest einer Endlage einen Winkel (α) kleiner 180°, vorzugsweise einen Winkel von im Wesentlichen 90°, miteinander einschließen.

5. Falttürenscharnier nach einem der Ansprüche 1 bis 4, **dadurch gekennzeichnet, dass** es einen als Scharniertopf (10) ausgebildeten Anschlagteil (10) aufweist.

6. Falttürenscharnier nach einem der Ansprüche 1 bis 5, **dadurch gekennzeichnet, dass** die beiden Bauteile (3', 3") im Wesentlichen als U-förmige Profile ausgebildet sind.

## Claims

1. A folding door hinge for movable furniture parts (4, 14), with at least one abutment part (1) designed as a hinge arm, wherein the hinge arm (1) has a first section (2) to be fixed to a furniture part (4) and a length-adjustable second section (3) extending at an angle from the first section (2), wherein the first section (2) and the second section (3) form an angle of between 40° and 50°, in particular 45°, relative to each other, wherein the second section (3) of the hinge arm (1) includes two components (3', 3") which are displaceable to each other, **characterized in that** the folding door hinge, for adjusting the length of the second section (3), has a transmission device (5) with a receiving recess (18, 18') for an actuating tool, wherein upon rotation of the receiving recess (18, 18') by way of the actuating tool, both components (3', 3") are linearly displaceable relative to each other, wherein the transmission device (5) includes a spiral-shaped guide (6) which is arranged on one component (3'), which can be rotated by way of a rotation of the receiving recess (18, 18') and which engages into a toothing (20) provided on the other component (3").

2. The folding door hinge according to claim 1, **characterized in that** the transmission device (5) is of a self-locking configuration.

3. The folding door hinge according to claim 1 or 2, **characterized in that** the transmission device (5) is arranged on the second section (3) of the abutment part (1).

4. The folding door hinge according to one of the claims 1 to 3, with a hinge arm (1) and with a hinge cup (10) as abutment parts, **characterized in that** the folding door hinge is operable to connect two movable furniture parts (4, 11) in such a manner that, when mounting the hinge arm (1) and the hinge cup (10) on respective rear sides (12, 13) of the furniture parts (4, 11), the front sides (14, 15) of the furniture parts (4, 11), which are opposed to the rear sides (12, 13), form an angle (α) smaller than 180°, preferably smaller than 90°, relative to each other.

5. The folding door hinge according to one of the claims 1 to 4, **characterized in that** the folding door hinge has an abutment part (10) designed as a hinge cup (10).

6. The folding door hinge according to one of the claims 1 to 5, **characterized in that** the components (3', 3") are substantially in the form of U-shaped profiles.

## Revendications

1. Charnière de porte pliante pour parties de meuble mobiles (4, 11), avec au moins une pièce de butée (1) conçue comme un bras de charnière, le bras de charnière (1) comprenant une première zone (2) pour la fixation à un meuble (4) et une deuxième zone(3) formant un angle par rapport à la première zone et réglable en longueur, la première et la deuxième zones (2, 3) formant ensemble un angle entre 40° et 50°, plus particulièrement de 45° environ, la deuxième zone (3) du bras de charnière (1) comprenant deux éléments (3', 3") coulissants l'un par rapport à l'autre, **caractérisée en ce que** la charnière de porte pliante comprend, pour le réglage en longueur de la deuxième zone partie (3), un dispositif de transmission (5) avec un logement (18, 18') pour un outil d'actionnement, la rotation du logement (18, 18') à l'aide de l'outil d'actionnement permet le coulissement linéaire des deux éléments (3', 3") l'un par rapport à l'autre, le dispositif de transmission (5) comprenant un coulisseau (6) en forme de spirale disposé sur un élément (3'), qui tourne lors de la rotation du logement (18, 18') et qui s'emboîte dans une denture (20) prévue dans un élément (3").

2. Charnière de porte pliante selon la revendication 1, **caractérisée en ce que** le dispositif de transmission (5) est autobloquant.

3. Charnière de porte pliante selon l'une des revendications 1 ou 2, **caractérisée en ce que** le dispositif de transmission (5) est disposé dans la deuxième zone (3) de la pièce de butée (1).

4. Charnière de porte pliante selon l'une des revendications 1 à 3, avec une pièce de butée conçue comme un bras de charnière (1) et une pièce de butée conçue comme un boîtier de charnière (10), **caractérisée en ce qu'**elle est conçue pour relier deux parties de meuble (4, 11) entre elles de façon à ce que, lors du montage du bras de charnière (1) et du boîtier de charnière (10) sur les côtés arrière (12, 13) correspondants des parties de meuble (4, 11), les côtés frontaux (14, 15) correspondant aux côtés arrière (12, 13) des parties de meuble(4, 11) forment ensemble, au moins dans leur position finale, un angle (α) inférieur à 180°, de préférence un angle d'environ 90°.

5. Charnière de porte pliante selon l'une des revendications 1 à 4, **caractérisée en ce qu'**elle comprend une pièce de butée (10) conçue comme un boîtier de charnière (10).

6. Charnière de porte pliante selon l'une des revendications 1 à 5, **caractérisée en ce que** les deux éléments (3', 3") sont conçus globalement comme des profilés en forme de U.
